# FASCICULE DE BREVET EUROPEEN

(11) **EP 1 043 436 B1**
(45) Date de publication et mention de la délivrance du brevet: **04.06.2003**
(21) Numéro de dépôt: 00400844.7
(22) Date de dépôt: 28.03.2000
(51) Int. Cl.: D04B 21/02, A44B 18/00

(54) **Tissu tricoté à boucles de faible grammage**
Leichtgewicht-Schlingengewirk
Low weight terry knitwear

(30) Priorité: 30.03.1999 FR 9903954
(43) Date de publication de la demande: 11.10.2000
(73) Titulaire: Aplix Société Anonyme, 75008 Paris (FR)
(72) Inventeur: Ducauchuis, Jean-Pierre, 44100 Nantes (FR)
(74) Mandataire: Eidelsberg, Victor Albert

(56) Documents cités:
- EP-A- 0 517 275
- EP-A- 0 645 486
- EP-A- 0 694 642
- FR-A- 2 317 403
- FR-A- 2 632 830

## Description

La présente invention se rapporte à un tissu tricoté chaîne comportant des boucles. Ces boucles ou bouclettes sont destinées à venir s'accrocher dans des crochets pour former un dispositif d'accrochage auto-agrippant (voir par exemple FR 2 317 403 A). Ce tissu tricoté à boucles comporte un fond constitué de fils chaînette, ou colonne de mailles, et de fils de liaison trame, ou fils de trame, qui viennent se lier aux fils de chaînette, et un réseau de boucles formé de fils de boucles tricotées dans le fond du tissu. Ce genre de tissu auto-agrippant à boucles est bien connu dans l'art antérieur, et notamment dans leur application à des couches-culottes pour permettre l'accrochage et le désaccrochage des bords supérieurs de la couche-culotte.

La présente invention se rapporte également à un ensemble laminé constitué d'un support et d'un tissu tricoté tel que mentionné précédemment, contrecollé sur le support. Ce support peut être un support intermédiaire, l'ensemble laminé étant ensuite fixé sur un article, par exemple une couche-culotte, ou il peut être l'article soi-même.

Un problème classique qui se pose dans le cas de la fabrication de ces tissus auto-agrippants, est que l'on souhaite utiliser le moins de quantité de fils de trame et de chaînettes possibles pour réaliser le fond, tout en ayant cependant une structure suffisamment résistante pour permettre un bon maintien des bouclettes sur ce fond, notamment dans une position aussi auto-supportée que possible c'est-à-dire bien dégagée du tissu pour permettre aux éléments mâles des éléments agrippants de bien s'accrocher à ces bouclettes. Or, moins on utilise de fils pour réaliser le fond, ce qui est souhaitable d'un point de vue économique, moins il est aisé d'avoir des boucles tricotées dans ce fond qui sont bien auto-supportées de façon à être bien dégagées du fond, ce qui est souhaitable pour obtenir une bonne qualité du tissu auto-agrippant c'est-à-dire des boucles bien dégagées qui s'accrochent facilement dans les éléments mâles, par exemple des crochets.

La présente invention résout ce dilemme en proposant un tissu tricoté à boucles nécessitant, en terme de poids, moins de fils, notamment des fils plus fins, pour réaliser le fond du tissu tout en maintenant les bouclettes tricotées dans le fond aussi bien dégagées de ce fond que dans le cas de fond utilisant des fils plus épais.

Suivant l'invention, le tissu tricoté à boucles, comportant :
- un fond constitué de fils chaînette, ou colonne de mailles formant un réseau de colonnes parallèles les unes des autres, et de fils de liaison trame, ou fils de trame, qui viennent se lier aux fils de chaînette pour former le fond, et
- des boucles tricotées dans le fond constituées chacune de deux pieds tricotés dans le fond et de deux brins partant des pieds et d'un sommet de liaison des deux brins, est caractérisé en ce que
- la liaison entre les fils de trame et les colonnes de mailles est réalisée de sorte que chaque fil de trame est d'abord tricoté dans une première maille d'une première colonne de mailles suivant une liaison trame, puis est tricotée dans une deuxième maille d'une deuxième colonne de mailles suivant une liaison maille, puis de nouveau dans une troisième maille d'une troisième colonne de mailles suivant une seconde liaison trame, puis dans une quatrième maille d'une quatrième colonne de mailles suivant une liaison maille puis enfin dans une cinquième maille qui correspond à la première maille d'un cycle suivant, suivant une nouvelle liaison trame,
la deuxième colonne et la quatrième colonne se trouvant, dans le réseau de colonnes, entre la première colonne et la troisième colonne et les deux pieds d'une boucle étant tricotés dans les deuxième et quatrième mailles respectivement.

Grâce à cette configuration des fils de trame, on obtient ainsi des boucles particulièrement bien dégagées du fond et ce bien que le fond soit réalisé avec des fils de diamètre beaucoup plus petit, et donc plus léger, que dans le cas des fonds de l'art antérieur. Les deux pieds de chaque boucle sont en effet tricotés dans des deuxième et quatrième mailles respectives, ces deuxième et quatrième mailles respectives subissant chacune deux tractions de sens opposés du fil de trame qui s'y est maillé, ces deux tractions étant dirigées s'éloignant de la maille de sorte que par leurs étirements respectifs qui s'opposent, elles ont tendance à maintenir la boucle bien dégagée du fond.

Suivant un perfectionnement de l'invention, on prévoit que chaque colonne de mailles est formée d'un cycle, ou rapport d'armure, de quatre mailles, qui sont constituées en alternance de deux mailles dont la jetée sur l'aiguille qui sert à les tricoter est dans un sens donné (droite-gauche ou gauche-droite) et de deux mailles dont la jetée sur l'aiguille qui sert à les tricoter est dans l'autre sens (gauche-droite ou droite-gauche).

Le fait que les colonnes de mailles sont constituées d'un cycle de quatre mailles dont deux sont maillées dans un sens et deux dans l'autre assurent que deux boucles adjacentes auront toujours tendance à se coucher ou se pencher dans deux sens mutuellement opposés, suivant la direction dans laquelle s'étendent les colonnes de mailles, de sorte que l'accrochage de ces boucles aux éléments mâles, par exemple des crochets d'accrochage sera aussi bon qu'il soit réalisé par des crochets venant d'un côté ou de l'autre du tissu, ce qui par exemple dans le cas de couche-culottes permet de s'assurer d'un aussi bon accrochage des parties mâles de la fermeture auto-agrippante qui se trouvent sur la bande supérieure de la couche à gauche que celui des parties mâles de la fermeture auto-agrippante qui se trouvent sur la bande supérieure à droite.

Suivant un mode de réalisation préféré de l'invention, la deuxième et la quatrième mailles se trouvent sur la même colonne c'est-à-dire que la deuxième colonne et la quatrième colonne sont une même et unique colonne, et sont séparées l'une de l'autre par une maille qui correspond à une première ou une troisième maille de cycle des fils de trame.

On obtient ainsi un tissu dont les boucles sont bien symétriques.

Suivant un perfectionnement de l'invention, chaque boucle est constituée d'un premier pied tricoté dans une dite deuxième maille avec un sens de jetée de la barre, d'un sommet de démaillage, où la boucle est démaillée, ce démaillage étant effectué à une position d'aiguille entre deux dites troisièmes mailles consécutives, à mi distance entre deux colonnes de maille et d'un second pied tricoté dans une dite quatrième maille avec un sens de jetée opposé au dit un sens de jetée, de sorte que la boucle suivante est réalisée en ayant son sommet de démaillage de l'autre côté de la colonne de maille ou des colonnes de mailles comportant lesdites deuxième et quatrième mailles où sont tricotés les deux pieds de la boucle précédente. On obtient ainsi une excellente stabilité finale du tissu.

L'invention vise également un ensemble laminé comportant un support sur lequel est contrecollé un tissu tel que décrit précédemment. En particulier, la présente invention vise un ensemble laminé dont le support est une couche-culotte.

On va maintenant décrire un mode de réalisation préféré de l'invention, donné uniquement à titre d'exemple, en se référant aux dessins dans lesquels :
la figure 1 est une vue de dessus d'un fond du tissu dans lequel sont représentées plusieurs colonnes de mailles et deux trames, chacune sur un cycle, les points représentant les positions de jetée des aiguilles,
la figure 2 est une vue de dessus du réseau des boucles, les points représentant toujours les positions de jetée des aiguilles,
la figure 3 représente une vue de dessus d'un tissu dans lequel auraient été représentés les colonnes de mailles, des fils de trame et des fils de bouclettes, les points correspondants toujours à des positions de jetée des aiguilles, et
la figure 4 représente une colonne de mailles suivant l'invention.

A la figure 1, il est représenté cinq colonnes de mailles, verticales à la figure, qui sont disposées à égale distance les unes des autres. Chaque colonne de mailles est constituée de la manière suivante : une première maille 1 qui a été réalisée avec une jetée de chaînette gauche-droite puis une seconde maille 2 réalisée également avec une jetée de chaînette gauche-droite puis une troisième maille 3 réalisée avec une jetée de chaînette opposée droite-gauche et une quatrième maille 4 réalisée avec une jetée de chaînette également droite-gauche. On a ainsi représenté un cycle de quatre mailles. Le reste de la colonne de mailles s'effectue suivant ce cycle de quatre mailles. La maille 5 étant par exemple la quatrième maille du cycle précédent. Suivant un autre mode de réalisation possible on peut également envisager de réaliser à la place de cycle à quatre mailles deux fois deux, des cycles à huit mailles quatre fois quatre ou des cycles de quatre fois n, où n est un entier naturel. L'important étant qu'il y ait toujours un nombre paire de mailles identiques qui se suivent. Chaque fil 6 de trame va être tricoté sur ses colonnes de mailles de la manière suivante. Le fil 6 de trame vient d'abord se mailler suivant une maille gauche-droite dans une maille 7 d'une première colonne 8 puis vient contourner la maille 15 sans s'y mailler, comme une trame classique, puis se maille de nouveau dans une maille 9 de la colonne 8 suivant une jetée d'aiguille opposée à la jetée d'aiguille à la maille 7, puis vient s'entrelacer dans une maille 10 de la colonne 11 suivant une liaison de trame classique, avec une jetée opposée à celle de la maille 15 puis, la trame va recommencer son cycle sur d'autres mailles dans le réseau de colonnes de mailles.

La figure 2 représente le réseau des boucles. Les fils de boucles vont d'abord se mailler suivant une jetée gauche-droite puis se démailler dans des colonnes de démaillage (les colonnes d'aiguilles qui sont comprises entre chaque colonne de mailles) avant de revenir se mailler dans la même colonne de mailles que là où elle s'était maillée précédemment mais à distance de la maille précédente c'est-à-dire qu'il y a une maille sur deux qui est maillée par une boucle, le maillage de la boucle se faisant ici dans le sens droite-gauche, puis le fil de boucles vient se démailler sur une colonne de démaillage symétriquement opposée à la colonne de démaillage précédente par rapport à la colonne de mailles où se trouvent les pieds de la boucle, puis revient sur la même colonne de mailles pour se mailler sur de nouveau une maille dans le sens gauche-droite, etc. On obtient ainsi un réseau de boucles qui sont orientées alternativement vers la gauche de la figure et vers la droite de la figure. Les pieds 12 et 13 de la boucle 14 correspondent à deux mailles de jetées de barres opposées sur la colonne de mailles, puisque chaque colonne de mailles est constituée alternativement de deux mailles avec une jetée dans un sens et de deux mailles avec une jetée dans l'autre.

La figure 3 représente le fond avec le réseau de boucles tricotées, les boucles étant en pointillés en traits gras, les trames en traits non continus non gras et les colonnes de mailles en traits gras continus. Comme on le voit à la figure 3, sur une colonne de mailles donnée quelconque, une maille sur deux correspond à un pied de boucles, les mailles intermédiaires (également une maille sur deux) correspondent à une maille qui est contournée par un fil de trame suivant une liaison trame sans maillage.

En outre, les sens du maillage des deux pieds d'une boucle quelconque sont opposés de sorte qu'on obtient des boucles orientées alternativement vers la gauche et vers la droite à la figure. Cette alternance n'est pas obligatoire et on pourrait aussi avoir des boucles dont les pieds sont tous maillés dans le même sens et donc un réseau de boucles dans lequel toutes les boucles sont orientées dans la même direction (à gauche ou à droite à la figure). Cependant, cette alternance s'adapte bien au cycle 2 mailles gauche-droite, 2 mailles droite-gauche des colonnes de maille pour donner un tissu bien équilibré et donc très résistant aux contraintes en traction.

Les fils formant le fond, chaînettes et trames, ont une épaisseur de fil comprise entre de 1 et 60 décitex, de préférence entre 12 et 45, par exemple 12 pour les chaînettes et 22 pour les trames.

Les boucles ont une épaisseur de fil comprise entre 30 et 60, par exemple 44 décitex.

La figure 4 représente une colonne de mailles formée suivant un cycle de quatre mailles, les deux premières mailles étant formées dans le sens gauche-droite (voir les flèches) et les deux mailles suivantes (en partant du bas de la figure) étant formées dans le sens droite-gauche (voir les flèches à la figure 4) et ainsi de suite.

Le tissu suivant l'invention a un grammage inférieur à 40g/m², notamment compris entre 15g/m² et 40g/m^{2.}

## Revendications

1. Tissu tricoté à boucles, comportant :
- un fond constitué de fils chaînette, ou colonne (8, 11) de mailles formant un réseau de colonnes parallèles les unes des autres, et de fils de liaison trame, ou fils (6) de trame, qui viennent se lier aux fils de chaînette pour former le fond, et
- des boucles (14) tricotées dans le fond constituées chacune de deux pieds (12, 13) tricotés dans le fond et de deux brins partant des pieds et d'un sommet de liaison des deux brins, **caractérisé en ce que**
- la liaison entre les fils (6) de trame et les colonnes (8, 11) de mailles est réalisée de sorte que chaque fil (6) de trame est d'abord tricoté dans une première maille d'une première colonne (11) de mailles suivant une liaison trame, puis est tricotée dans une deuxième maille (7) d'une deuxième colonne (8) de mailles suivant une liaison maille, puis de nouveau dans une troisième maille (15) d'une troisième colonne de mailles suivant une seconde liaison trame, puis dans une quatrième maille (9) d'une quatrième colonne (8) de mailles suivant une liaison maille puis enfin dans une cinquième maille (10) qui correspond à la première maille d'un cycle suivant, suivant une nouvelle liaison trame,
la deuxième colonne et la quatrième colonne se trouvant, dans le réseau de colonnes, entre la première colonne et la troisième colonne et les deux pieds d'une boucle étant tricotés dans les deuxième et quatrième mailles respectivement.

2. Tissu suivant la revendication 1, **caractérisé en ce qu'**on prévoit que chaque colonne de mailles est formée d'un cycle de quatre mailles (1, 2, 3, 4), qui sont constituées en alternance de deux mailles (1, 2) dont la jetée sur l'aiguille qui sert à les tricoter est dans un sens donné (droite-gauche ou gauche-droite) et de deux mailles (3, 4) dont la jetée sur l'aiguille qui sert à les tricoter est dans l'autre sens (gauche-droite ou droite-gauche).

3. Tissu suivant l'une des revendications précédentes, **caractérisé en ce que** la deuxième (7) et la quatrième (9) mailles se trouvent sur la même colonne c'est-à-dire que la deuxième colonne et la quatrième colonne sont une même et unique colonne (8), et sont séparées l'une de l'autre par une maille qui correspond à une première (10) ou une troisième (15) maille de cycle des fils de trame.

4. Tissu suivant l'une des revendications précédentes, **caractérisé en ce que** chaque boucle (14) est constituée d'un premier pied (12) tricoté dans une dite deuxième maille avec un sens de jetée de la barre, d'un sommet de démaillage, où la boucle est démaillée, ce démaillage étant effectué à une position d'aiguille entre deux dites troisième maille consécutives, à mi distance entre les deux colonnes de maille desdites deux troisièmes mailles consécutives et d'un second pied (13) tricoté dans une dite quatrième maille avec un sens de jetée opposé au dit un sens de jetée, de sorte que la boucle suivante est réalisée en ayant son sommet de démaillage de l'autre côté de la colonne de maille ou des colonnes de mailles comportant lesdites deuxième et quatrième mailles où sont tricotés les deux pieds de la boucle précédente.

5. Tissu suivant l'une des revendications précédentes, **caractérisé en ce que** les fils de trames et les fils de mailles ont une épaisseur de 1 à 60 décitex, de préférence de 12 à 45 décitex, par exemple 22 décitex et 12 décitex respectivement.

6. Tissu suivant l'une des revendications précédentes, **caractérisé en ce que** les fils de boucles ont une épaisseur de 30 à 60 décitex, par exemple 44 décitex.

7. Ensemble laminé comportant un support sur lequel' est contrecollé un tissu suivant l'une des revendications 1 à 6.

8. Ensemble laminé suivant la revendication 7, **caractérisé en ce que** le support est une couche-culotte.

## Claims

1. A knitted loop fabric comprising :
a ground comprising wales of stitches (8, 11), forming a network of wales parallel to one another, and weft yarns (6) , said weft yarns being to the wales to form said ground,
and loops (14) knitted into the ground, each of said loops comprising two feet knitted into the ground and two strands (12,13) starting respectively from said two feet and an apex connecting said two strands, **characterized in that** the weft yarns (6) and said wales (8, 11) are connected in at least a cycle and a subsequent cycle so that for the cycle, each of the weft yarns (6) is first knitted into a first stitch of a first wale (11) in a weft connection, then into a second stitch (7) of a second wale (8) in a stitch connection, then into a third stitch (15) of a third wale in a weft connection, then into a fourth stitch (9) of a fourth wale (8) in a stitch connection and then into a fifth stitch (10) corresponding to the first stitch of said subsequent cycle, in a weft connection,
the second wale and fourth wale being disposed in the wale network between the first wale and the third wale and the two feet of one of the loops being knitted into the second and fourth stitches respectively.

2. A fabric according to claim 1, **characterized in that** each wale comprises a cycle of four stitches (1,2,3,4) comprising alternately two stitches (1,2) which are landed on a first needle knitting them alternately in a given direction, and two stitches (3,4) which are landed on a second needle knitting them in a direction opposite to said given direction.

3. A fabric according to one the previous claims, **characterized in that** the second stitch (7) and the fourth stitch (9) are in the same wale, ie the second wale and the fourth wale are a one and only wale (8), and are separated from one another by a stitch corresponding to one of said first stitch and said third stitch.

4. A fabric according to one of the previous claims, **characterized in that** each loop (14) comprises a first foot (12) knitted into a said second stitch in one direction of landing, an unraveling apex where the loop is unraveled, the unraveling being performed at a needle position between two consecutive said third stitches halfway between the two wales of the said two third consecutive stitches, and a second foot (13) knitted into a said fourth stitch in a landing direction opposite to said one direction of landing, so that the next loop is made with its unraveling apex on the other side of the wale or wales comprising the second stitch and the fourth stitch into which the two feet of the previous loop are knitted.

5. A fabric according to one of the previous claims, **characterized in that** the weft yarns and stitch yarns has a thickness of from 1 to 60 decitex, preferably between 12 and 45 decitex, for example 22 decitex and 12 decitex respectively.

6. A fabric according to one of the previous claims, **characterized in that** the loop yams have a thickness of from 30 to 60 decitex, for example 44 decitex.

7. A layered system comprising a support to which a fabric is stuck, said fabric being as defined in one of claims 1 to 6.

8. A layered system according to claim 7, **characterized in that** the support is a diaper.

## Patentansprüche

1. Gewirktes bzw. gestricktes Schlingengewebe mit:
einer Unterlage bzw. Basis, die aus Kettfäden oder Maschenreihen (8,11), die ein Anordnung von zueinander parallelen Reihen bilden, und aus Schuss-Verbindungsfäden oder Schussfäden (6), die mit den Kettfäden verbunden sind, um die Unterlage bzw. Basis zu bilden, zusammengesetzt ist, und
Schlingen (14), die in der Unterlage bzw. Basis gestrickt/gewirkt sind, und die jeweils zwei in der Unterlage gestrickte bzw. gewirkte Füße (12,13) und zwei von den Füßen ausgehende Schenkel sowie einen Verbindungsscheitel der zwei Schenkel umfassen, **dadurch gekennzeichnet, dass**
die Verbindung zwischen den Schussfäden (6) und den Maschenreihen (8,11) derart ausgeführt ist, dass jeder Schussfaden (6) zunächst in einer ersten Masche einer ersten Reihe (11) von Maschen gemäß einer Schussfadenverbindung gestrickt/gewirkt ist, dann in einer zweiten Masche (7) einer zweiten Reihe (8) von Maschen mittels einer Maschenverbindung gestrickt/gewirkt ist, dann wiederum in einer dritten Masche (15) einer dritten Maschenreihe gemäß einer zweiten Maschenverbindung gestrickt/gewirkt ist, dann in einer vierten Masche 9 einer vierten Reihe (8) von Maschen gemäß einer Maschenverbindung gestrickt/gewirkt ist und schließlich in einer fünften Masche 10, die der ersten Masche eines nachfolgenden Zyklus entspricht, gemäß einer neuen Maschenverbindung gestrickt/gewirkt ist,
wobei sich die zweite Reihe und die vierte Reihe in der Reihenanordnung zwischen der ersten Reihe und der dritten Reihe befinden und die beiden Füße einer Schlinge in den zweiten bzw. vierten Maschen gestrickt/gewirkt sind.

2. Gewebe bzw. Gewirk nach Anspruch 1, **dadurch gekennzeichnet, dass** vorgesehen ist, dass jede Maschenreihe aus einem Zyklus von vier Maschen (1,2,3,4) gebildet ist, die alternierend aus zwei Maschen (1,2), deren Ausrichtung auf die Nadel, die dazu dient, sie zu stricken bzw. zu wirken, in einer gegebenen Richtung (rechts-links oder links-rechts) liegt, und aus zwei Maschen (3,4) deren Ausrichtung auf die Nadel, die dazu dient, sie zu wirken bzw. zu stricken, in der anderen Richtung (links-rechts oder rechts-links) liegt, zusammengesetzt sind.

3. Gewebe bzw. Gewirk nach einem der vorangehenden Ansprüche, **dadurch gekennzeichnet, dass** die zweite (7) und vierte (9) Masche sich in der gleichen Reihe befinden, das heisst, dass die zweite Reihe und die vierte Reihe ein- und dieselbe Reihe (8) sind, und voneinander durch eine Masche getrennt sind, die einer ersten (10) oder dritten (15) Masche des Schussfadenzyklus entspricht.

4. Gewebe bzw. Gewirk nach einem der vorangehenden Ansprüche, **dadurch gekennzeichnet, dass** jede Schlinge (14) gebildet ist aus: einem ersten, in der zweiten Masche mit einer Ausrichtung auf die Maschen gewirkten bzw. gestrickten Fuß (12), einem Maschenabsprengscheitel, an dem die Masche aufgelöst ist, wobei diese Auflösung an einer Nadelposition zwischen zwei aufeinanderfolgenden dritten Maschen auf halber Strecke zwischen zwei Maschenreihen der beiden dritten, aufeinanderfolgenden Reihen erfolgt, und einem zweiten Fuß (13), der in einer vierten Masche mit einer zur vorgenannten Ausrichtung entgegengesetzten Ausrichtung gestrickt bzw. gewirkt ist, so dass die nächste Masche mit dem auf der anderen Seite der Maschenreihe oder der Maschenreihen, welche die zweiten und vierten Maschen umfassen, an denen die beiden Füße der vorangehenden Schlinge gestrickt bzw. gewirkt sind, aufweisen, befindlichen Scheitel gebildet ist.

5. Gewebe bzw. Gewirk nach einem der vorangehenden Ansprüche, **dadurch gekennzeichnet, dass** die Schussfäden und die Kettfäden eine Dicke von 1 bis 60 decitex, vorzugsweise von 12 bis 45 decitex, beispielsweise 22 decitex bzw. 12 decitex aufweisen.

6. Gewebe bzw. Gewirk nach einem der vorangehenden Ansprüche, **dadurch gekennzeichnet, dass** die Schussfäden eine Dicke von 30 bis 60 decitex, beispielsweise 44 decitex aufweisen.

7. Geschichtete Einheit mit einem Träger, auf den ein Gewirk bzw. Gewebe gemäß einem der Ansprüche 1 bis 6 kaschiert ist.

8. Geschichtete Einheit nach Anspruch 7, **dadurch gekennzeichnet, dass** der Träger eine Damenbinde ist.
